# FASCICULE DE BREVET EUROPEEN

(11) **EP 1 547 654 B1**
(45) Date de publication et mention de la délivrance du brevet: **16.04.2008**
(21) Numéro de dépôt: 04300874.7
(22) Date de dépôt: 10.12.2004
(51) Int. Cl.: A63C 5/00

(54) **Ski**
Ski
Ski

(30) Priorité: 24.12.2003 FR 0351197
(43) Date de publication de la demande: 29.06.2005
(73) Titulaire: Skis Dynastar, 74700 Sallanches (FR); Skis Rossignol S.A.S., 38430 Moirans (FR)
(72) Inventeur: SPANIER, Hervé, 74700, SALLANCHES (FR); CASPAR, Fanny, 73600, SALINS LES THERMES (FR); STERN, Claudia, 06560, VALBONNE (FR); MAGONI, Fabrice, 38500, VOIRON (FR); ALUSSI, Jean-Paul, 74700, SALLANCHES (FR); BERNARD, Stéphane, 74700, SALLANCHES (FR); RENE, Marc, 74700, SALLANCHES (FR)
(74) Mandataire: Palix, Stéphane

(56) Documents cités:
- WO-A-97/28857
- FR-A- 2 337 564
- US-A- 5 143 395
- US-A- 5 375 868
- US-A1- 2001 035 630

## Description

### Domaine technique

L'invention se rattache au domaine des sports de glisse et plus particulièrement du ski alpin. Elle concerne plus précisément une architecture de ski plus spécifiquement dédié à la pratique du ski par des enfants. L'invention cherche à optimiser différents paramètres dimensionnels du ski pour aborder l'apprentissage de la glisse par des jeunes enfants, en alliant une certaine facilité avec une stabilité.

### Techniques antérieures

De façon générale, les skis employés par les enfants sont bien entendu de petite taille. L'invention porte sur les tailles de ski les plus petites, typiquement d'une longueur inférieure à 110 centimètres. Compte tenu de leur faible poids et de leur inexpérience, les enfants ont besoin de skis qui présentent une souplesse importante et une bonne stabilité. La stabilité peut être obtenue en élargissant les skis, pour réduire l'aptitude à basculer d'une carre à l'autre.

On notera que cet élargissement n'est pas souhaité sur les skis destinés aux adultes, ou plus généralement aux skieurs expérimentés, qui recherchent au contraire à faciliter le passage d'une carre sur l'autre. Ainsi, une bonne stabilité sera obtenue avec des skis pour enfants présentant une largeur maximale au patin de 70 millimètres.

Un autre paramètre important pour les skis destinés aux enfants concernent leur raideur en flexion, appelée également "souplesse".

En effet, il est nécessaire que les skis pour enfants soient relativement souples, pour faciliter le cintrage, c'est-à-dire la mise en courbe du ski pour effectuer un virage, cintrage qui généralement résulte du poids et de l'accélération.

La raideur d'un ski est définie par sa structure, c'est-à-dire par le nombre et les propriétés mécaniques des renforts internes noyés dans le ski, et le positionnement de ces renforts par rapport à la fibre neutre, ainsi que par les propriétés dimensionnelles de la planche, c'est-à-dire l'épaisseur et la largeur du ski.

Ainsi, la raideur est sensiblement proportionnelle à la largeur du renfort supérieur, et varie avec le carré de la distance de ce renfort par rapport à la fibre neutre, correspondant sensiblement à l'épaisseur médiane du ski.

Par conséquent, si l'on cherche à élargir la planche pour obtenir plus de stabilité, on provoque une augmentation de la raideur du ski, qui diminue donc sa maniabilité par un enfant.

La solution consistant à réduire l'épaisseur du ski est limitée, puisqu'une épaisseur minimale doit être respectée pour permettre l'ancrage des éléments de la fixation. A cet égard, la norme ISO 8364 impose que les skis doivent présenter une épaisseur suffisante pour permettre des perçages de 7,5 millimètres de profondeur pour la mise en place des vis de liaison des fixations.

US-A-2001 0035630 divulgue un tel ski comportant au niveau de sa zone de patin une région de moindre épaisseur.

En résumé, l'objectif de l'invention est de fournir un ski qui présente une stabilité accrue, et possède donc une largeur supérieure aux skis existant, tout en conservant une raideur suffisamment faible pour permettre le cintrage du ski par un enfant. Ce compromis doit en outre respecter les conditions d'épaisseur minimale imposées par les aspects de normalisation relatifs à la mise en place des fixations.

### Exposé de l'invention

L'invention concerne donc un ski court, de longueur inférieure à 110 centimètres, destiné à la pratique du ski par les enfants.

Conformément à l'invention, ce ski comporte au niveau de sa zone patin une région de moindre épaisseur, limitée à l'avant et à l'arrière par des régions d'épaisseur maximale, aptes à recevoir chacune les éléments d'une fixation de sécurité.

Autrement dit, le ski présente au niveau du patin une zone en creux située entre la butée et la talonnière de la fixation. Cette zone de moindre épaisseur permet donc de diminuer la raideur du ski au moins dans sa partie centrale, tout en restant compatible avec des exigences normalisées en terme de mise en place des fixations.

Plus précisément, la raideur du ski est caractérisée par une souplesse générale qui est nettement supérieure à celle observée sur les skis pour enfant produits à ce jour. Ainsi, on définit donc la souplesse générale de façon normalisée comme étant la flèche sous déformation d'une force de 20 décanewtons, appliquée sur la surface supérieure du ski, à mi-distance de deux points d'appui situés respectivement au niveau des lignes de contact avant et arrière.

Conformément à l'invention, cette souplesse générale, exprimée en millimètres, est comprise entre$\frac{{{L}_{p}}^{3}}{{H}_{max}^{2}} \times {10}^{- 5} et \frac{{{L}_{p}}^{3}}{{H}_{max}^{2}} \times 2. ⁢ {10}^{- 5}$ où Lₚ est la longueur portante, définie entre les lignes de contact avant et arrière, et Hₘₐₓ est l'épaisseur maximale du ski, toutes deux exprimées en millimètres.

En pratique, on a observé que la raideur est satisfaisante lorsque la différence d'épaisseur entre la région de moindre épaisseur formant la caractéristique, et l'épaisseur maximale Hₘₐₓ est comprise entre 1 et 5 millimètres et préférentiellement voisine de 1,5 millimètres.

On notera que l'épaisseur maximale du ski s'entend d'un point de vue structurel, c'est-à-dire prenant en compte l'épaisseur des zones influant de manière prépondérante sur la raideur globale du ski.

Autrement dit, cette épaisseur maximale se calcule en faisant abstraction d'éventuelles protubérances ou zones en excroissance à but essentiellement esthétique et sans influence majeure sur la raideur de la planche.

Ainsi, en pratique, l'épaisseur maximale du ski (Hₘₐₓ) est avantageusement comprise entre 10 et 14 millimètres, et se trouvent préférentiellement au voisinage de 11 millimètres.

En pratique, les dimensions de la zone en creux caractéristique sont telles que cette région de moindre épaisseur s'étend sur une longueur comprise entre 80 et 200 millimètres.

La longueur de cette zone se mesure par la distance entre les points de plus forte épaisseur situés directement en avant et en arrière de la zone en creux. Dans le cas où l'épaisseur maximale reste constante sur une fraction de la longueur du ski, on prendra en compte le point d'épaisseur maximale situé le plus proche du creux.

De la sorte, il est possible d'élargir le ski dans la zone patin de manière sensible par rapport au ski existant, pour donner donc au patin une largeur avantageusement comprise entre 73 et 80 millimètres.

### Description sommaire des figures

La manière de réaliser l'invention ainsi que les avantages qui en découlent ressortiront bien de la description du mode de réalisation qui suit, à l'appui des figures annexées dans lesquelles :
La figure 1 est une vue en perspective sommaire d'un ski conforme à l'invention.
La figure 2 est une vue de côté du ski de la figure 1.
La figure 3 est une vue de côté montrant les conditions de mesure de la souplesse générale du ski.

### Manière de réaliser l'invention

Comme déjà évoqué, l'invention concerne des skis destinés à être utilisés par des enfants, qui présentent donc une longueur totale Lₜ réduite, et inférieure à 110 centimètres.

Un tel ski (1) comme illustré à la figure 1 comporte dans sa zone patin (2) une région en creux (3) de moindre épaisseur, délimitée à l'avant et à l'arrière par des zones (4, 5) de plus forte épaisseur. Ces zones (4, 5) sont agencées pour recevoir la butée (6) et la talonnière (7) de la fixation, par l'intermédiaire de vis (8) mises en place dans des perçages (9) prévus à cet effet.

Plus précisément, et comme illustré à la figure 2, les zones de plus forte épaisseur (4, 5) présentent une épaisseur Hₘₐₓ qui est comprise entre 10 et 14 millimètres et préférentiellement voisine de 11 millimètres.

La zone d'épaisseur maximale peut s'étendre sur une certaine fraction de la longueur du ski, et notamment dans la région qui accueille les éléments de la fixation.

Dans sa structure interne, ces zones (4, 5) d'épaisseur maximum peuvent inclure des renforts (10, 11) destinés à être traversés par les vis de montage (8) de la fixation pour améliorer l'ancrage de ces dernières.

La région (3) située entre les deux éléments de la fixation (6, 7) présentent une épaisseur réduite, dont la valeur Hₘᵢₙ est inférieure de la valeur d'épaisseur maximum Hₘₐₓ de 1 à 5 millimètres, et préférentiellement de 1,5 millimètres. La longueur L_{c} de la zone en creux (3) se définit entre le point le plus avant d'épaisseur maximale de la zone arrière (5), et le point le plus arrière d'épaisseur maximale de la zone avant (4).

Les ruptures de pente (14, 15) entre la zone en creux caractéristique (3) et les zones de plus forte épaisseur (4, 5) peuvent être variables en fonction des renforts inclus dans la structure du ski, et des contraintes de fabrication et notamment par moulage.

Comme illustré à la figure 3, le ski (1) présente une souplesse générale qui se situe dans une plage spécifique, correspondant à des skis beaucoup plus souples que les skis existant dans des gammes équivalentes, tout en possédant une largeur ℓₚₐₜᵢₙ au niveau du patin qui est au contraire supérieur, et typiquement comprise entre 73 et 85 millimètres.

Plus précisément, cette souplesse Sg se mesure de façon normalisée, en disposant le ski sur deux points d'appui (20, 21), disposés au niveau des lignes de contact avant et arrière L_{CAV}, L_{CAR}. La distance entre ces deux lignes de contact avant et arrière est définie comme étant la longueur portante L_{P} . A mi-distance entre ces deux points (20, 21), le ski reçoit une force verticale F qui pour les skis enfant est normalisé à 20 décanewtons. La souplesse Sg se définit comme étant le déplacement vertical du point d'exercice de la force F. Conformément à l'invention, cette souplesse S_{g} est comprise entre $\frac{{{L}_{p}}^{3}}{{H}_{max}^{2}}$ x 10⁻⁵ et $\frac{{{L}_{p}}^{3}}{{H}_{max}^{2}}$ x 2.10⁻⁵ dans lesquelles les longueur et épaisseur sont mesurées en millimètres.

Dans un exemple de réalisation particulier, correspondant à un ski de longueur totale de 930 millimètres possédant une longueur portante de 765 millimètres (Lp), et une épaisseur maximale Hₘₐₓ de 11 millimètres, on obtient donc une souplesse de l'ordre de 42 millimètres.

Cette souplesse est à comparer aux valeurs de 20 millimètres environ, correspondant à celles mesurées sur les skis existants.

Grâce à la zone en creux caractéristique, il est possible d'élargir le ski pour augmenter sa stabilité. On peut ainsi comme illustré à la figure 1, définir une largeur au talon ℓₜₐₗₒₙ de 83 millimètres, une largeur ℓₚₐₜᵢₙ de 75 millimètres, une largeur ℓₛₚₐₜᵤₗₑ de 95 millimètres.

Il ressort de ce qui précède que le ski conforme à l'invention présente l'avantage d'avoir simultanément une stabilité et une souplesse largement supérieure au ski existant, tout en étant conforme aux exigences des normalisations.

## Revendications

1. Ski (1), notamment destiné à la pratique du ski par les enfants, comportant au niveau de sa zone patin (2) une région (3) de moindre épaisseur, limitée à l'avant et à l'arrière par des régions d'épaisseur maximale (4, 5), apte à recevoir chacune les éléments (6, 7) d'une, fixation de sécurité, ledit ski présentant une souplesse générale (S_{G}), **caractérisé en ce que** une flèche sous déformation d'une force F de 20 décaNewtons appliquée sur la surface supérieure du ski à mi-distance de deux points d'appui situés respectivement au niveau des lignes de contact avant (L_{CAV}) et arrière (L_{CAR}), est comprise entre : $\frac{{L}_{p}^{3}}{{H}_{max}^{2}} \times {10}^{- 5} et \frac{{L}_{p}^{3}}{{H}_{max}^{2}} \times 2. ⁢ {10}^{- 5}$ exprimé en millimètres où Lp est la longueur portante définie entre les lignes de contact avant et arrière, et Hₘₐₓ l'épaisseur maximale du ski, exprimées en millimètres, et **en ce que** le ski soit de longueur L_{T} inférieure à 110 cm.

2. Ski selon la revendication 1, **caractérisé en ce que** la différence d'épaisseur entre la région de moindre épaisseur Hₘᵢₙ et l'épaisseur maximale Hₘₐₓ est comprise entre 1 et 5 millimètres, et préférentiellement voisine de 1,5 millimètres.

3. Ski selon la revendication 1, **caractérisé en ce que** Hₘₐₓ est comprise entre 10 et 14 préférentiellement voisin de 11 millimètres.

4. Ski court selon la revendication 1 **caractérisé en ce que** la région de moindre épaisseur (3) s'étend sur une longueur L_{C} comprise entre 80 et 200 millimètres.

5. Ski selon la revendication 1, **caractérisé en ce que** la largeur maximale au patin (ℓₚₐₜᵢₙ) du ski est comprise entre 73 et 85 millimètres.

## Claims

1. A ski (1) intended in particular for skiing by children, having a reduced-thickness region (3) in its central zone (2), which is bounded at the front and the rear by maximum-thickness regions (4, 5) each capable of holding the elements (6, 7) of a safety binding, said ski having an overall flexibility (S_{G}), **characterized in that** a flexure under deformation by a force F of 20 decanewtons applied to the upper surface of the ski midway between two supporting points respectively lying level with the front contact line (L_{CAV}) and rear contact line (L_{CAR}), is between: $\frac{{L}_{p}^{3}}{{H}_{max}^{2}} \times {10}^{- 5} ⁢ and \frac{{L}_{p}^{3}}{{H}_{max}^{2}} \times 2. ⁢ {10}^{- 5}$ expressed in millimeters, where Lₚ is the bearing length as defined between the front and rear contact lines and Hₘₐₓ is the maximum thickness of the ski, both expressed in millimeters, and **in that** the ski has a length L_{T} of less than 110 cm.

2. The ski as claimed in claim 1, **characterized in that** the difference between the thickness Hₘᵢₙ of the reduced-thickness region and Hₘₐₓ is between 1 and 5 millimeters, and preferably close to 1.5 millimeters.

3. The ski as claimed in claim 1, **characterized in that** Hₘₐₓ is between 10 and 14, preferably close to 11 millimeters.

4. The ski as claimed in claim 1, **characterized in that** the reduced-thickness region (3) extends over a length L_{C} of between 80 and 200 millimeters.

5. The ski as claimed in claim 1, **characterized in that** the maximum width (*l*_{central}) at the center of the ski is between 73 and 85 millimeters.

## Patentansprüche

1. Ski, insbesondere zum Skifahren für Kinder, umfassend auf Höhe des Skimittenbereichs (2) einen Bereich (3) kleinerer Dicke, der vorne und hinten durch Bereiche (4, 5) maximaler Dicke begrenzt ist, die jeweils zur Aufnahme der Elemente (6, 17) einer Sicherheitsbindung geeignet sind, wobei dieser Ski eine allgemeine Biegsamkeit (S_{G}) aufweist, **dadurch gekennzeichnet, dass** eine Durchbiegung unter Verformung bei einer Kraft F von 20 Dekanewton, die auf die Oberseite des Skis in der Mitte zwischen zwei Auflagepunkten ausgeübt wird, die auf Höhe der vorderen Kontaktlinie (L_{CAV}) bzw. hinteren Kontaktlinie (L_{CAR}) gelegen sind, zwischen $\frac{{L}_{p}^{3}}{{H}_{max}^{2}} \times {10}^{- 5} ⁢ und ⁢ \frac{{L}_{p}^{3}}{{H}_{max}^{2}} \times 2. ⁢ {10}^{- 5}$ beträgt, ausgedrückt in Millimeter, worin Lp die zwischen der vorderen und hinteren Kontaktlinie definierte tragende Länge und Hₘₐₓ die maximale Dicke des Skis, ausgedrückt in Millimetern, ist, und dass der Ski von einer Länge L_{T} von weniger als 110 mm ist.

2. Ski nach Anspruch 1, **dadurch gekennzeichnet, dass** die Dickendifferenz zwischen dem Bereich kleinerer Dicke Hₘᵢₙ und der maximalen Dicke Hₘₐₓ zwischen 1 und 5 Millimeter und vorzugsweise etwa 1,5 Millimeter beträgt.

3. Ski nach Anspruch 1, **dadurch gekennzeichnet, dass** Hₘₐₓ zwischen 10 und 14 und vorzugsweise etwa 11 Millimeter beträgt.

4. Kurzski nach Anspruch 1, **dadurch gekennzeichnet, dass** der Bereich kleinerer Dicke (3) sich über eine Länge L_{C} zwischen 80 und 200 Millimeter erstreckt.

5. Ski nach Anspruch 1, **dadurch gekennzeichnet, dass** die maximale Breite in der Skimitte (ℓₛₖᵢₘᵢₜₜₑ) zwischen 73 und 85 Millimeter beträgt.
